# DEMANDE DE BREVET EUROPEEN

(11) **EP 0 485 679 A1**
(43) Date de publication de la demande: **20.05.1992**
(21) Numéro de dépôt: 90500104.6
(22) Date de dépôt: 12.11.1990
(51) Int. Cl.: B03C 3/12, B03C 3/06, B03C 3/09

(54) **Méthode et appareil pour la neutralisation de particules solides en suspension**

(71) Demandeur: De Fusco Lupo, José, E-08020 Barcelona (ES)
(72) Inventeur: De Fusco Lupo, José, E-08020 Barcelona (ES)
(74) Mandataire: Alonso Langle, Emilio

(57) **Abrégé**

La méthode consiste à créer un flux avec le fluide d'où doivent être extraites les particules solides, sauf dans le cas où ledit fluide est généré spontanément, comme dans le cas des gaz résiduels d'un véhicule automobile, en bombardant le fluide d'ions de charge inverse à la charge des particules qui sont en suspension, concrètement en faisant passer le fluide au travers du champ magnétique généré par une série d'électrodes (4) et en reconduisant ledit fluide au travers d'un collecteur (5) branché à la masse. Concrètement les électrodes fournissent une énergie pulsatoire provenant d'un oscillateur de fréquence (6) et d'un transformateur de haute fréquence à haute tension (7), et le connecteur (5) peut être matérialisé par une série de corps discoïdes et perforés, établis de manière coaxiale au sein d'un tunnel de flux (3), de nature électro-isolante, ou bien ledit tunnel de flux peut être de plus grand diamètre et de nature électro-conductrice, agissant en outre en tant que collecteur à proprement parler.

## Description

L'invention dont s'agit se réfère à une méthode pour neutraliser des particules solides qui se trouvent en suspension dans des flux d'air ou de gaz, en libérant ledit fluide de la charge solide dont il est porteur et en déposant ladite charge dans un collecteur qui est interchangeable, de façon à ce que le fluide puisse être réintégré dans l'atmosphère ou dans l'habitacle dont il s'agit, correctement dépuré.

Le fluide peut provenir de l'atmosphère, de la combustion d'un moteur, d'une enceinte fermée, etc., sans qu'il n'y ait pratiquement aucune limitation à ce sujet et obtenant dans tous les cas une parfaite dépuration de celui-ci.

La méthode préconisée ne permet pas seulement d'extraire d'un fluide gazéiforme toutes sortes de particules solides en suspension, mais également de solidifier les composés volatils présents dans ledit fluide, les captant ensuite et exerçant en outre un effet ozoniseur dans l'oxygène qui se trouve dans le fluide.

Fait également l'objet de l'invention l'appareil qui permet la mise en pratique de cette méthode.

L'une des méthodes les plus connues et communément utilisées pour la neutralisation de particules solides en suspension consiste à faire circuler le fluide au travers d'un rideau d'eau de façon à ce que les particules solides soient fixées par l'eau et entraînées par celle-ci afin d'être ensuite éliminées.

Néanmoins, et comme c'est évident, cette méthode présente des limitations très importantes qui ne permettent son application que dans des cas très précis, concrètement dans des installations statiques.

Une autre solution communément utilisée consiste à créer des champs électro-magnétiques qui soient capables d'attirer les particules solides en suspension, les extrayant du fluide, mais cela suppose que les particules en question soient chargées électriquement d'avance et, par conséquent, les limitations dans l'application de cette méthode sont également très importantes et celle-ci ne peut être utilisée que dans des cas bien déterminés comme, par exemple, dans des tunnels de peinture où l'on utilise de la peinture électrostatique, ainsi que dans les cas ou , naturellement, l'objectif que l'on recherche est celui de déposer la peinture électrostatique sur les surfaces métalliques à peindre et non pas une dépuration de l'ambiance. Un système d'arrosage électrostatique apparaît, par exemple, dans la patente USA 3.747.050.

Il n'existe pas, néanmoins, de méthode qui permette la neutralisation de particules solides en suspension dans l'air, dans n'importe quelle circonstance, c'est à dire aussi bien dans des installations statiques que dans des installations dynamiques comme, par exemple, dans le cas cité des sorties de gaz résiduels d'un moteur à explosion.

La méthode préconisée part de l'établissement d'un flux pour le fluide, soit parce que ce fluide est pris directement du tuyau d'échappement, comme, par exemple, lorsqu'il procède d'installations dans lesquelles, par combustion, explosion ou réaction endothermique, des gaz sont rejetés à l'extérieur, soit parce que ce flux est généré par des moyens conventionnels, lorsque le fluide vient d'une chambre a pression atmosphérique.

Une fois généré ce flux, le fluide est bombardé par des jous de charge inverse à celle des particules qu'il a en suspension, concrètement en le faisant passer au travers d'un champ magnétique où sont établis un ou davantage d'électrodes auxquelles est transmise une énergie pulsatoire.

Ensuite, le fluide, ses particules en suspension chargées, est conduit au travers d'un collecteur, chargé à son tour de façon inverse aux électrodes.

Le collecteur en question peut se situer en position d'interférence au flux ou bien peut être conducteur de ce dernier. Concrètement, dans le premier cas, c'est à dire lorsque le collecteur s'interfère au flux, il se situe au sein du tunnel de flux, faisant obstacle au passage du fluide, alors que, dans le second cas, c'est à dire lorsque le collecteur est conducteur du fluide, ce collecteur se trouve dans le tunnel de flux lui-même.

L'appareil pour la mise en pratique de cette méthode est structuré en conséquence sur la base d'un ou de davantage d'électrodes, branchées, par exemple, au pôle négatif d'un réseau d'alimentation électrique en courant continu et à travers un transformateur de haute fréquence à haute tension, ces électrodes étant logées au sein d'un tunnel de flux qui peut aussi bien être de matériel électro-isolant et, dans ce cas, les collecteurs complémentaires des électrodes ci-dessus mentionnées soit placés de façon transversale au sein de celui-ci et sont matérialisés par des disques perforés, ces collecteurs étant à leur tour branchés à la masse,
ou bien ce tunnel de flux peut être de nature électro-conductrice et, dans ce cas, il agit en outre en tant que collecteur, étant branché de façon convenable à la masse.

Pour compléter la description que nous sommes en train de réaliser et afin d'aider à une meilleure compréhension des caractéristiques de l'invention, le présent mémoire descriptif est accompagné, faisant partie intégrante de celui-ci, d'un jeu de dessins par lesquels, de manière illustrée et non limitative, a été représenté ce qui suit:
La figure 1.- Montre une représentation schématique en coupe latérale d'un neutralisant de particules solides en suspension réalisé selon l'objet de la présente invention dans sa variante d'application pratique à une installation mobile, comme par exemple au tuyau d'échappement d'une motocyclette.
La figure 2.- Montre, selon représentation schématique similaire à celle de la figure antérieure, une application pratique du neutralisant sur une installation statique, comme par exemple dans le cas de dépuration d'ambiance d'un habitacle.

Au vu de ces figures, et de façon plus concrète de la figure 1, on peut observer comment un neutralisant de particules solides en suspension réalisé selon l'objet de l'invention peut être appliqué au tuyau d'échappement (1) d'un véhicule automobile, comme par exemple d'une motocyclette, concrètement à la sortie de son silencieux (2), étant situé dans un tunnel (3) qui, dans ce cas, est de nature électro-isolante et dans lequel a été disposé un grand nombre d'électrodes (4) ainsi qu'une série de contre-électrodes ou de collecteurs (5), dans ce cas d'interférences, constitués par des corps discoïdaux interchangeables, perforés et dont le premier d'entre eux, comme on peut l'observer sur la figure, est établi entre les deux électrodes (4) alors que les trois autres sont situés à la suite de la deuxième électrode.

Les électrodes (4) sont branchées à une source d'énergie, concrètement de courant continu, comme par exemple à la batterie de la motocyclette
à travers un oscillateur de fréquence (6) qui transmet une oscillation qui passe à un convertisseur de fréquence à tension (7) alors que les collecteurs (5) sont directement branchés à la masse.

En accord avec un exemple de réalisation, le neutralisant est accouplé au tuyau d'échappement d'une motocyclette avec un moteur de 250 cc. à quatre temps; elle a un tunnel de flux d'environ 30 cms. de long fixé par des brides au tuyau d'échappement, tunnel de flux ayant un diamètre interne d'environ 6 cms. et à l'intérieur duquel sont placés des collecteurs discoïdaux d'environ 5 cms. de diamètre.

Le courant continu en provenance de la batterie passe au travers de l'oscillateur de fréquence (6) de 10 à 50 KHz. à un transformateur de fréquence de tension qui donne une tension de sortie de 5 à 400 Kv.

La plaque d'interférence se trouve branchée au positif et la puissance maximum consommée se situe aux alentours des 2 ampères.

Les gaz du tuyau d'échappement passent par le tunnel (3) et reçoivent le bombardement d'électrons. Les particules métalliques, comme par exemple le plomb, les résidus d'escarbille du tuyau d'échappement lui-même et d'autres sortes de particules sont chargés électroniquement et retenus dans le collecteur d'interférence. Les fumées sales typiques du tuyau d'échappement ont disparu et les senseurs de pollution employés par les services de protection de l'environnement qui sont d'utilisation commune dans tous les pays communautaires n'enregistrent pas de niveaux appréciables de CO2.

Dans ce test, on atteind un succès initial qui confirme l'effet attendu. Néanmoins, le collecteur d'interférences se révélait insuffisant au bout d'environ 300 h. de fonctionnement, raison pour laquelle furent installés quatre collecteurs: le premier d'entre eux fut placé de façon intercallée entre les deux collecteurs d'interférence, tel qu'il a été dit plus haut et comme l'indique la figure 1.

La consommation est restée aux alentours des 2 ampères comme dans le cas antérieur et la saturation des plaques ne s'est pas produit avant les 2.000 h. de fonctionnement, c'est à dire aux alentours des 15.000 Kms.

L'action exercée sur les gaz d'échappememt a été définitive, éliminant tous les résidus polluants et les essais réalisés en chambre déterminent qu'il n'y a pas eu de perte de puissance.

Le combustible utilisé, étant donné que le moteur est de haute compression, est de l'essence super avec tétraéthyle de plomb et dans le flux d'échappement il n'y a pas eu de résidus.

L'appareil prouve être un parfait neutralisant des résidus polluants de l'échappement des moteurs sans exiger de combustibles spéciaux ni d'acconditionner le moteur. Le coût est bien moindre que celui demandé par n'importe quelle sorte de cataliseur et la température de sortie des gaz de combustion ne l'affecte pas.

Il existe en outre un avantage très important lorsque le neutralisant est appliqué au tuyau d'échappement d'une machine agricole auto-propulsée comme, par exemple, un tracteur ou une moissonneuse, à savoir la rétention de particules incandescentes. La formation de paillettes d'escarbille du tuyau d'échappement est classique dans les moteurs diesel, paillettes qui, lorsque le moteur accélère, s'échappent à l'extérieur et constituent la base la plus à craindre pour les incendies agricoles. Et bien, le neutralisant, en plus de nettoyer les gaz d'échappement, capture les particules solides incandescentes et élimine le risque d'incendie.

Selon un autre exemple de réalisation, celui qui est décrit à la figure 2 et qui correspond à l'application pratique du neutralisant pour l'épuration de l'environnement, il convient de générer un fluide et pour cela on utilise par exemple un aspirateur (8) qui, à travers un conduit (9), canalise le fluide vers le tunnel de flux (10) qui, dans ce cas, est conducteur de l'électricité et à l'intérieur duquel les électrodes (11), équivalentes à celles portant la référence (4) dans le cas précédent, courbent son champ (12) en raison de l'éloignement de la paroi du tunnel (10), lequel s'achève en terminal de sortie (13). Le tunnel (10) agit en tant que collecteur en raison de sa nature conductrice et pour être branché à la masse (14).

Comme pour le cas précédent, un transformateur de fréquence à tension (15) alimente les électrodes (11) alors qu'un oscillateur de fréquence (16) branché au transformateur (15) reçoit à partir d'un rectificateur (17) le courant en provenance d'un transformateur (18) qui change la tension du réseau, généralement de 220 V., en basse tension, de préférence de 12 V.

De façon plus concrète, ce neutralisant de la figure 2 a été installé dans une enceinte fermée avec un turboaspirateur (8) capable de fournir un débit d'air d'environ 9.000 m3 à l'heure. Le diamètre du tunnel de flux (10) est d'environ 50 cm. et ont été disposées en ligne, de façon coaxiale, dix électrodes (11). Tel qu'il a été dit plus haut, la tension de réseau est transformée et rectifiée à 12V. et l'oscillateur (16) donne une sortie comprise entre 10 et 50 KHz alors que, finalement, le transformateur de fréquence de tension fournit 400 KV et l'intensité consommée n'a pas dépassé les 2,5 ampères.

Toute la poussière présente dans l'air, spores, acares, etc., est bombardée et retenue dans le collecteur. Il se produit également une ozonisation de l'oxygène et de l'air pur est restitué lorsque l'on travaille en circuit fermé ou bien de l'air stérilisé est intégré lorsque celui-ci provient d'un appareil d'air conditionné à la sortie duquel est disposé le neutralisant, ne tenant pas compte dans ce cas de la turbine stimulatrice étant donné qu'elle n'est pas

On obtient donc de parfaits résultats dans n'importe quel cas et les possibilités d'application pratique de l'invention sont pratiquement illimitées étant donné que, en plus de celles qui ont été citées plus haut, le neutralisant peut être utilisé pour éliminer la poussière en suspension à l'intérieur d'une mine, pour éliminer les fumées d'une cheminée, pour éliminer les germes de l'environnement d'un hôpital, etc.

Nous ne pensons pas qu'il soit nécessaire de nous étendre davantage sur cette description pour que n'importe quel expert en la matière comprenne la portée de l'invention et les avantages qui en dérivent.

Les matériaux, la forme, la dimension et la disposition des éléments seront susceptibles de variations tant que cela ne suppose pas une altération à l essentiel de l'invention.

Les termes par lesquels a été décrit ce mémoire devront toujours être pris dans un sens large et non limitatif.

## Revendications

1. Méthode pour la neutralisation de particules solides en suspension, essentiellement caractérisé par le fait de ce qu'il consiste à établir un flux avec le fluide à épurer, porteur des particules en suspension, et à bombarder lesdites particules d'ions de charge inverse à sa propre charge, concrètement en faisant passer le fluide à travers un champ magnétique, reconduisant immédiatement ensuite le fluide à travers un collecteur chargé inversement aux électrodes.

2. Méthode pour la neutralisation de particules solides en suspension, selon 1 revendication, caractérisé par le fait de ce que le bombardement s'obtient en transmettant à l'électrode ou aux électrodes une énergie pulsatoire.

3. Méthode pour la neutralisation de particules solides en suspension, selon 1 et 2 revendications, caractérisé par le fait de ce que le collecteur est situé en position interférente au flux.

4. Méthode pour la neutralisation de particules solides en suspension, selon 1 et 2 revendications, caractérisée par le fait de ce que le collecteur agit en outre en tant que conducteur de flux.

5. Méthode pour la neutralisation de particules solides en suspension, selon 1, 2 et 3 revendications, caractérisée par le fait de ce que le collecteur peut être simple ou multiple.

6. Appareil pour la neutralisation de particules solides en suspension, en accord avec la méthode des revendications précédentes, caractérisé par le fait de ce qu'il incorpore un tuyau de flux destiné à être intercalé dans la conduite du fluide où sont installés les électrodes et les collecteurs, branchés aux deux pôles d'une source de courant continu, concrètement les électrodes au travers d'un oscillateur de fréquence et d'un transformateur ou convertisseur de fréquence à tension.

7. Appareil pour la neutralisation de particules solides en suspension, selon 6 revendication, caractérisé par le fait de ce que, aussi bien les électrodes que les collecteurs sont disposés de façon axiale à l'intérieur du tunnel de flux, ces derniers adoptant une configuration discoïde, étant interchangeables et perforés, et, en même temps, le tunnel lui-même est de nature électro-isolante.

8. Appareil pour la neutralisation de particules solides en suspension, selon 6 revendication, caractérisé par le fait de ce que les électrodes sont disposées de façon axiale dans le tunnel de flux alors que ce dernier, de diamètre considérable, est de nature électro-conductrice et agit en tant que collecteur.

9. Appareil pour la neutralisation de particules solides en suspension, selon 6 et 8 revendications, caractérisé par le fait de ce qu'il incorpore un turboaspirateur ou tout autre générateur de flux accouplé au tunnel de flux.

10. Appareil pour la neutralisation de particules solides en suspension, selon 6, 8 et 9 revendications, caractérisé par le fait de ce que, lorsqu'il est alimenté par le réseau général de courant alternatif il comprend, en plus, un transformateur et un rectificateur.
